# EUROPÄISCHE PATENTSCHRIFT

(11) **EP 0 913 308 B1**
(45) Veröffentlichungstag und Bekanntmachung des Hinweises auf die Patenterteilung: **20.11.2002**
(21) Anmeldenummer: 98250310.4
(22) Anmeldetag: 04.09.1998
(51) Int. Cl.: B61L 17/00, B61B 1/00

(54) **Verfahren und Einrichtung zum Abstellen von Wageneinheiten auf einem Rangiergleis einer Gleisanlage**
Method and apparatus for storing wagons on a shunting railway track
Procédé et dispositif pour garer des wagons sur une voie de triage

(30) Priorität: 06.10.1997 DE 19745595
(43) Veröffentlichungstag der Anmeldung: 06.05.1999
(73) Patentinhaber: SIEMENS AKTIENGESELLSCHAFT, 80333 München (DE)
(72) Erfinder: Talke, Ulrich, Dr., 38889 Blankenburg (DE); Hein, Carsten, Dr., 38159 Vechelde (DE)

(56) Entgegenhaltungen:
- DE-A- 19 612 362
- DE-C- 19 641 521
- US-A- 2 951 452
- US-A- 4 034 677

## Beschreibung

Die Erfindung betrifft ein Verfahren zum Abstellen von Wageneinheiten auf einem Rangiergleis einer Gleisanlage und eine Einrichtung zur Spitzensicherung für ein Rangiergleis einer Gleisanlage. Ein derartiges Verfahren ist aus der Patentschrift US 4,034,677 bekannt.

Der Erfindung liegt die Aufgabe zugrunde, ein Verfahren anzugeben, mit dem Wageneinheiten auf einem Rangiergleis einer Gleisanlage mit geringem Aufwand abgestellt werden können.

Diese Aufgabe wird gelöst durch ein Verfahren zum Abstellen von Wageneinheiten auf einem Rangiergleis einer Gleisanlage, die ein Zuführungsgleis, mindestens eine mit dem Zuführungsgleis verbundene Weiche und das von der mindestens einen Weiche abgehende Rangiergleis aufweist, wobei bei dem Verfahren nacheinander Wageneinheiten von dem Zuführungsgleis über die Weiche auf das Rangiergleis gefahren und unter Weiterschieben der zuvor abgestellten Wageneinheiten jeweils in Weichennähe abgestellt werden, mit einem im Bereich einer vorbestimmten Stelle auf dem Rangiergleis angebrachten Signalgeber ein Betätigungssignal für eine im Bereich der Weiche vorgesehene Signaleinrichtung erzeugt wird, wenn beim Weiterschieben der abgestellten Wageneinheiten die zuerst abgestellte Wageneinheit die vorbestimmte Stelle passiert, und bei betätigter Signaleinrichtung das Abstellen der Wageneinheiten auf dem Rangiergleis beendet wird. Bei der Signaleinrichtung kann es sich beispielsweise um eine optische und/oder akustische Anzeige handeln.

Ein Vorteil des erfindungsgemäßen Verfahrens besteht darin, daß sich die Fahrwege beim Abstellen von Wageneinheiten reduzieren lassen, weil jede Wageneinheit immer direkt hinter der Weiche, also am Anfang des Rangiergleises, auf dem Rangiergleis abgestellt werden kann; dabei führt zwar jedes Abstellen einer weiteren Wageneinheit dazu, daß die bereits auf dem Rangiergleis stehenden Wageneinheiten um die Länge der jeweils neu hinzukommenden Wageneinheit in Fahrtrichtung verschoben werden, jedoch wird bei dem erfindungsgemäßen Verfahren durch die Signaleinrichtung rechtzeitig angezeigt, daß die erste auf dem Rangiergleis abgestellte Wageneinheit bereits an die vorbestimmte Stelle geschoben wurde und daß somit keine weiteren Wageneinheiten mehr auf dem Rangiergleis Platz haben. Handelt es sich bei der vorbestimmten Stelle um eine Gefahrenstelle, dann können also trotz dieser Gefahrenstelle auf dem Rangiergleis die Wageneinheiten sehr sicher abgestellt werden, weil die Gefahrenstelle durch den Signalgeber im Bereich der Gefahrenstelle und der mit dem Signalgeber verbundenen Signaleinrichtung sehr gut abgesichert ist; konkret wird mit der Signaleinrichtung angezeigt, daß keine weiteren Wageneinheiten mehr auf das Rangiergleis geschoben werden dürfen, da sonst eine bereits auf dem Rangiergleis befindliche Wageneinheit - und zwar die in Fahrtrichtung gesehen erste - in die Gefahrenstelle gelangen würde. Ein weiterer Vorteil des erfindungsgemäßen Verfahrens ist darin zu sehen, daß aufgrund des Signalgebers und der Signaleinrichtung über das Lokrangierpersonal hinaus kein Bahnpersonal zur Absicherung der Gefahrenstelle, also zur Spitzensicherung, mehr erforderlich ist.

Um ein unkontrolliertes Vorbeirollen der ersten auf dem Rangiergleis abgestellten Wageneinheit an der vorbestimmten Stelle zu verbinden, wird es als vorteilhaft angesehen, wenn vor dem Abstellen der ersten Wageneinheit bzw. direkt danach eine in Fahrtrichtung kurz vor dem Signalgeber angeordnete Gleisbremse betätigt wird, die ein unkontrolliertes Vorbeirollen - beispielsweise aufgrund eines Gefälles im Rangiergleis - der zuerst abgestellten Wageneinheit an der vorbestimmten Stelle verhindert. Beispielsweise kann hierfür in Fahrtrichtung vor der Gleisbremse ein Gleiskontakt angebracht sein, der das Vorbeirollen der ersten Wageneinheit feststellt und daraufhin ein Steuersignal zur Betätigung der Gleisbremse an diese abgibt.

Wie bereits erläutert, werden bei dem erfindungsgemäßen Verfahren die Wageneinheiten unter Weiterschieben der zuvor abgestellten Wageneinheiten stets jeweils in Weichennähe abgestellt; um zu verhindern, daß die zuerst abgestellte Wageneinheit bei diesem Weiterschieben sozusagen unbemerkt durch die aktivierte Gleisbremse hindurchgeschoben wird, wird erfindungsgemäß vorgeschlagen, daß mit einem in Fahrtrichtung hinter der Gleisbremse in einem maximal dem kleinsten inneren Achsenabstand der abzustellenden Wageneinheiten entsprechenden Abstand angeordneten und vor dem einen Signalgeber angebrachten weiteren Signalgeber ein Warnsignal für die Signaleinrichtung erzeugt wird, wenn die erste Achse der zuerst abgestellten Wageneinheit diesen weiteren Signalgeber passiert. Bei dieser Ausgestaltung des erfindungsgemäßen Verfahrens wird dem Bahnpersonal durch die Signaleinrichtung also zusätzlich angezeigt, daß die erste Achse der ersten Wageneinheit die Gleisbremse aufgrund des Weiterschiebens bereits verlassen hat, die zweite Achse jedoch noch nicht; dies bedeutet, daß das Bahnpersonal - falls noch weitere Wageneinheiten auf dem Rangiergleis abgestellt werden sollen - geeignete Maßnahmen treffen muß, um zu vermeiden, daß die erste Wageneinheit beim weiteren Abstellen weiterer Wageneinheiten vollkommen aus der Gleisbremse herausgeschoben wird und dann womöglich unkontrolliert in Richtung auf die vorbestimmte Stelle weiterrollt. Eine geeignete Maßnahme, um dies zu verhindern, kann beispielsweise darin bestehen, die erste Ablaufeinheit mit den anderen bereits abgestellten Wageneinheiten fest zu verkuppeln, wodurch sichergestellt wird, daß sich stets solange noch eine Achse dieser so gebildeten Wagenkolonne in der Gleisbremse befindet, bis die erste Achse der zuerst abgestellten Wageneinheit aufgrund des Weiterschiebens auch die vorbestimmte Stelle und damit den einen Signalgeber passiert hat, was wiederum durch die Signaleinrichtung angezeigt wird. Wenn die beiden Signalgeber einen Abstand aufweisen, der mindestens so groß ist wie die längste möglicherweise abzustellende Wageneinheit lang ist, so ist sichergestellt, daß stets noch eine Wageneinheit auf das Rangiergleis paßt, so lange die Signaleinrichtung weder mit einem Betätigungs- noch einem Warnsignal beaufschlagt ist, also sozusagen auf "grün" steht, d. h. eine optische oder akustische Meldung zur Freigabe zum Abstellen von Wageneinheiten auf dem Rangiergleis abgibt.

Besonders kostengünstige Signalgeber sind beispielsweise Schienenkontakte, so daß es als vorteilhaft angesehen wird, wenn als Signalgeber Schienenkontakte oder Radsensoren verwendet werden.

Als vorteilhaft wird es ebenfalls angesehen, wenn als der eine Signalgeber eine Achszähleinrichtung verwendet wird, die das Betätigungssignal abgibt, wenn sich Achsen in ihrem Bereich befinden, da mit einer Achszähleinrichtung als Signalgeber im Unterschied zu einem Schienenkontakt ein Gefahrenbereich nicht nur als besetzt gemeldet werden kann, sondern darüber hinaus auch wieder freigegeben werden kann; denn mit einer Achszähleinrichtung ist jederzeit feststellbar, ob sich eine Wagenachse und damit eine Wageneinheit in deren zugeordneten Meßbereich befindet.

Genauso einfach und damit vorteilhaft läßt sich das erfindungsgemäße Verfahren durchführen, wenn als der eine Signalgeber und als der weitere Signalgeber eine einzige Achszähleinrichtung verwendet wird, die das Warnsignal abgibt, wenn ihr Zählerstand von Null auf Eins springt, und die das Betätigungssignal abgibt, wenn sich ihr Zählerstand um Eins vermindert.

Um dem Bahnpersonal bzw. einem Lokrangierführer beim Abstellen von Wageneinheiten deutlich zu signalisieren, daß die erste Achse der zuerst abgestellten Wageneinheit durch die Gleisbremse hindurch geschoben wurde oder aber daß diese Wageneinheit die vorbestimmte Stelle passiert hat, wird es als vorteilhaft angesehen, wenn als Signaleinrichtung eine Einrichtung verwendet wird, die bei Vorliegen des einen Betätigungssignals ein Lichtsignal und bei Vorliegen des Warnsignals ein weiteres Lichtsignal abgibt. Bei dieser Signaleinrichtung kann es sich beispielsweise um eine Art Ampel handeln, die bei fehlendem Betätigungs- und Warnsignal grünes Licht, bei Vorliegen des Warnsignals gelbes Licht und bei Vorliegen des Betätigungssignals rotes Licht abgibt; bei gelbem Licht wird dem Bahnpersonal dann signalisiert, daß Maßnahmen wie das bereits erläuterte Zusammenkuppeln der Wageneinheiten zu treffen sind, falls noch weitere Wageneinheiten auf dem Rangiergleis abgestellt werden sollen.

Eine erfindungsgemäße Einrichtung zur Spitzensicherung für ein Rangiergleis einer Gleisanlage zum Abstellen von Wageneinheiten besteht aus einem im Bereich einer vorbestimmten Stelle des Rangiergleises angebrachten Signalgeber, der beim Vorbeifahren einer Wageneinheit ein Betätigungssignal an eine mit ihm verbundene Signaleinrichtung abgibt, einem in Fahrtrichtung vor dem Signalgeber angeordneten weiteren mit der Signaleinrichtung verbundenen Signalgeber, der ein Warnsignal für die Signaleinrichtung erzeugt, wenn ihn eine Wageneinheit passiert, und einer vor diesem weiteren Signalgeber angeordneten Gleisbremse zum Sichern einer ersten auf dem Gleis abgestellten Wageneinheit gegen unkontrolliertes Weiterrollen an der vorbestimmten Stelle vorbei, wobei die beiden Signalgeber und die Gleisbremse derart angeordnet sind, daß der Abstand zwischen den beiden Signalgebern mindestens so groß ist wie die längste auf dem Rangiergleis abzustellende Wageneinheit und der Abstand zwischen dem weiteren Signalgeber und der Gleisbremse maximal so groß ist wie der kleinste innere Achsenabstand der auf dem Rangiergleis abzustellenden Wageneinheit.

Hinsichtlich der wesentlichen Vorteile der erfindungsgemäßen Einrichtung gelten die oben gemachten Ausführungen entsprechend.

Zur Erläuterung der Erfindung sind in einer Figur 1 und in einer Figur 2 Ausführungsbeispiele einer erfindungsgemäßen Gleisanlage dargestellt, mit der sich das erfindungsgemäße Verfahren zum Abstellen von Wageneinheiten durchführen läßt. Ein Ausführungsbeispiel für die erfindungsgemäße Einrichtung zur Spitzensicherung ist im Zusammenhang mit Figur 2 erläutert.

Die Figur 1 zeigt eine Gleisanlage 1 mit einem Zuführungsgleis 3 und einem Rangiergleis 5, das über eine Weiche 7 mit dem Zuführungsgleis 3 verbunden ist. Im Bereich der Weiche 7 ist eine Signaleinrichtung 9 beispielsweise in Form einer Lichtsignaleinrichtung vorgesehen, die mit einem Signalgeber 11 auf dem Rangiergleis 5 über eine Signalleitung verbunden ist. Der Signalgeber 11 weist einen vorgegebenen Abstand zu einer Gefahrenstelle 13 als vorbestimmte Stelle auf dem Rangiergleis 5 auf. Bei der Gefahrenstelle 13 kann es sich beispielsweise um einen Bahnübergang oder um eine weitere Weiche - wie in der Figur 1 gezeigt - handeln, oder auch um einen Prellbock; in diesem Fall handelt es sich bei dem Rangiergleis 5 um ein Abstell- oder Ausziehgleis.

In der Figur 1 sind weitere Rangiergleise 5' mit weiteren Signalgebern 11' und weiteren Signaleinrichtungen 9' dargestellt; diese gehören ebenfalls zu der Gleisanlage 1.

Auf dem Rangiergleis 5 lassen sich erfindungsgemäß Wageneinheiten in der Weise abstellen, daß die jeweils abzustellende Wageneinheit immer direkt hinter der Weiche 7 auf dem Rangiergleis 5 abgestellt wird. Die bereits zuvor auf dem Rangiergleis 5 abgestellten Wageneinheiten werden dabei von der jeweils neu hinzukommenden Wageneinheit jeweils um die Länge dieser neuen Wageneinheit in Richtung der Gefahrenstelle 13 nach vorn verschoben. Fährt bei diesem Verschieben eine Wageneinheit - dies ist dann natürlich die erste der Wageneinheiten, die auf dem Rangiergleis 5 abgestellt wurde - an dem Signalgeber 11 vorbei, so erzeugt dieser Signalgeber 11 ein Betätigungssignal St und überträgt es zur Signaleinrichtung 9. Dadurch wird die Signaleinrichtung 9 betätigt, woraufhin sie ein entsprechendes Lichtsignal abgibt. Dieses Lichtsignal signalisiert also, daß das Rangiergleis 5 voll ist und keine weiteren Ablaufeinheiten mehr auf das Rangiergleis 5 geschoben werden dürfen, weil sonst die erste der auf dem Rangiergleis 5 abgestellten Wageneinheiten in die Gefahrenstelle 13 geschoben werden würde.

Die Gleisanlage 1 mit dem Signalgeber 11 und der Signaleinrichtung 9 ermöglicht also ein sehr sicheres Abstellen von Ablaufeinheiten, obwohl die Gefahrenstelle 13 nicht durch Personal gesichert ist.

Falls es sich bei dem Signalgeber 11 um einen mit Gleiskontakten ausgerüsteten Achszählkreis handelt, so kann dieser beispielsweise derart ausgebildet sein, daß der Detektionsabschnitt des Achszählkreises und damit der Abstand der Gleiskontakte des Achszählkreises größer ist als der größte bei den Wageneinheiten auftretende Achsabstand, damit die Wageneinheiten im Bereich der Gefahrenstelle 13 besonders sicher erfaßt werden können.

Die Figur 2 zeigt eine Gleisanlage 50 mit einem Zuführungsgleis 55 und einem Rangiergleis 60, das über eine Weiche 65 mit dem Zuführungsgleis 55 verbunden ist. Im Bereich der Weiche 65 ist eine Signaleinrichtung 70 beispielsweise in Form einer Lichtsignaleinrichtung vorgesehen, die mit einem Signalgeber 75 auf dem Rangiergleis 60 über eine Signalleitung 80 verbunden ist. Der Signalgeber 75 ist im Bereich einer Gefahrenstelle 85 als vorbestimmte Stelle auf dem Rangiergleis 60 angebracht. Bei der Gefahrenstelle 85 kann es sich beispielsweise um eine weitere Weiche oder auch um einen Prellbock handeln. In einem Abstand A vor dem Signalgeber 75 ist ein weiterer Signalgeber 90 angeordnet, dem wiederum in einem Abstand B eine Gleisbremse 95 vorgeordnet ist; die Bemessung der Abstände A und B wird im Zusammenhang mit dem Betrieb der Gleisanlage erläutert. Der weitere Signalgeber 90 ist mit der Signaleinrichtung 70 über eine weitere Signalleitung 100 verbunden.

Auf dem Rangiergleis 60 lassen sich Wageneinheiten in der gleichen Weise abstellen, wie es bereits im Zusammenhang mit der Figur 1 erläutert wurde, d. h. daß die jeweils abzustellende Wageneinheit immer direkt hinter der Weiche 65 auf dem Rangiergleis 60 abgestellt wird. Die bereits zuvor auf dem Rangiergleis 60 abgestellten Wageneinheiten werden dabei von der jeweils neu hinzukommenden Wageneinheit jeweils um die Länge dieser neuen Wageneinheit in Richtung auf die Gefahrenstelle 85 nach vorn verschoben.

Im Unterschied zu der Gleisanlage gemäß Figur 1 ist bei der Gleisanlage gemäß Figur 2 vorzugsweise die Gleisbremse 95 vorgesehen, die vor dem Abstellen oder kurz nach dem Abstellen der ersten Wageneinheit aktiviert wird; in jedem Fall muß die Gleisbremse 95 aktiviert sein, bevor sie von der ersten Wageneinheit - beispielsweise durch ein unkontrolliertes Weiterrollen dieser ersten Wageneinheit aufgrund eines Gefälles in dem Rangiergleis 60 - erreicht werden kann. Das Aktivieren der Gleisbremse 95 kann beispielsweise von einem vor der Gleisbrems 95 angebrachten Schienenkontakt durchgeführt werden, der das Passieren der ersten Wageneinheit detektiert und daraufhin an die Gleisbremse 95 ein Signal zur Betätigung der Gleisbremse 95 abgibt.

Wie bereits erläutert, werden beim Abstellen der Wageneinheiten die zuvor abgestellten Wageneinheiten in Richtung auf die Gefahrenstelle 85 und in Richtung auf die Gleisbremse 95 verschoben. Wird bei diesem Verschieben die erste Wageneinheit aus dem Bereich der Gleisbremse 95 heraus und anschließend an dem weiteren Signalgeber 90 vorbeigeschoben, so erzeugt dieser ein Warnsignal W und überträgt es zur Signaleinrichtung 70. Daraufhin gibt die Signaleinrichtung 9 ein dem Warnsignal entsprechendes Lichtsignal ab, beispielsweise ein gelbes Licht. Dieses gelbe Lichtsignal signalisiert also, daß die erste Achse der ersten Wageneinheit die Gleisbremse 95 verlassen hat. Dies ist prinzipiell noch nicht gefährlich, da ja noch die zweite - ggf. noch weitere Achsen - der ersten Wageneinheit in der Gleisbremse 95 stehen muß, sofern der weitere Abstand B zwischen dem weiteren Signalgeber 90 und der Gleisbremse 95 kleiner ist als der Achsenabstand der ersten Wageneinheit; aus diesem Grund ist der weitere Abstand B grundsätzlich derart zu dimensionieren, daß er kleiner als der kleinste Abstand der möglicherweise auf dem Rangiergleis 60 abzustellenden Wageneinheiten ist.

Sollen auf dem Rangiergleis 60 nach dem Erscheinen des gelben Lichts noch weitere Ablaufeinheiten abgestellt werden, müssen von dem Bahnpersonal Maßnahmen getroffen werden, die verhindern, daß auch die zweite bzw. alle anderen Achsen dieser ersten Wageneinheit aus dem Rangiergleis 60 herausgeschoben werden; denn in einem solchen Fall wäre die erste Wageneinheit ungebremst und damit auch unkontrolliert und könnte u. U. zu der Gefahrenstelle 85 weiterrollen. Eine geeignete Maßnahme könnte beispielsweise darin bestehen, die erste Wageneinheit mit anderen oder auch mit allen anderen abgestellten Wageneinheiten zusammenzukuppeln, was nämlich sicherstellen würde, daß sich stets noch eine Achse dieser neu gebildeten Wagenkolonne in dem Bereich der Gleisbremse aufhält.

Nach einem solchen Zusammenkuppeln kann dann mit dem Abstellen weiterer Wageneinheiten fortgefahren werden, bis die erste Wageneinheit den einen Signalgeber 75 passiert und damit in den Gefahrenbereich 85 eindringt; in diesem Fall erzeugt der eine Signalgeber 75 ein Betätigungssignal ST und überträgt dieses zu der Signaleinrichtung 70, die daraufhin ein deutlich erkennbares rotes Lichtsignal abgibt. Dieses rote Lichtsignal macht das Bahnpersonal darauf aufmerksam, daß keine weiteren Wageneinheiten mehr auf dem Rangiergleis abgestellt werden dürfen, da dort kein Platz mehr frei ist.

Der Signalgeber 75 und der weitere Signalgeber 90 können Schienenkontakte sein, die einen Achszählkreis 105 bilden, der das Warnsignal W erzeugt, wenn der Zählerstand des Achszählkreises von Null auf Eins springt, und der das Betätigungssignal ST erzeugt, wenn der Zählerstand um Eins vermindert wird.

Die beiden Signalgeber 75 und 90, die Gleisbremse 95 sowie die Signaleinrichtung 70 bilden eine Einrichtung zur Spitzensicherung für ein Rangiergleis einer Gleisanlage, die eine Spitzensicherung durch Bahnpersonal überflüssig macht. Solche Einrichtungen zur Spitzensicherung können auf dem Rangiergleis 60 auch mehrfach hintereinander angeordnet sein; dies ist in der Figur 2 jedoch aus Gründen der Übersichtlichkeit nicht dargestellt.

## Patentansprüche

1. Verfahren zum Abstellen von Wageneinheiten auf einem Rangiergleis (5) einer Gleisanlage (1), die ein zuführungsgleis (3), mindestens eine mit dem Zuführungsgleis (3) verbundene Weiche (7) und das von der mindestens einen Weiche (7) abgehende Rangiergleis (5) aufweist,
**dadurch gekennzeichnet, dass**
- nacheinander Wageneinheiten von dem Zuführungsgleis (3) über die Weiche (7) auf das Rangiergleis (5) gefahren und unter Weiterschieben der zuvor abgestellten Wageneinheiten jeweils in Weichennähe abgestellt werden,
- mit einem im Bereich einer vorbestimmten Stelle (13) auf dem Rangiergleis (5) angebrachten Signalgeber (11,75) ein Betätigungssignal (St) für eine im Bereich der Weiche (7) vorgesehene Signaleinrichtung (9,70) erzeugt wird, wenn beim Weiterschieben der abgestellten Wageneinheiten die zuerst abgestellte Wageneinheit die vorbestimmte Stelle (13) passiert, und
- bei betätigter Signaleinrichtung (9,70) das Abstellen der Wageneinheiten auf dem Rangiergleis (5) beendet wird.

2. Verfahren nach Anspruch 1,
**dadurch gekennzeichnet, daß**
- spätestens beim Feststellen eines unkontrollierten Vorbeirollens der zuerst abgestellten Wageneinheit an der vorbestimmten Stelle (85) eine in Fahrtrichtung kurz vor dem Signalgeber (75) angeordnete Gleisbremse (95) betätigt wird.

3. Verfahren nach einem der vorangehenden Ansprüche,
**dadurch gekennzeichnet, daß**
- mit einem in Fahrtrichtung hinter der Gleisbremse (95) in einem maximal dem kleinsten inneren Achsenabstand der abzustellenden Wageneinheiten entsprechenden Abstand angeordneten und vor dem einen Signalgeber (75) angebrachten weiteren Signalgeber (90) ein Warnsignal (W) für die Signaleinrichtung (70) erzeugt wird,
- wenn die erste Achse der zuerst abgestellten Wageneinheit diesen weiteren Signalgeber (90) passiert.

4. Verfahren nach einem der vorangehenden Ansprüche,
**dadurch gekennzeichnet, daß**
- als Signalgeber (75,90) Schienenkontakte oder Radsensoren verwendet werden.

5. Verfahren nach einem der Ansprüche 1 bis 3,
**dadurch gekennzeichnet, daß**
- als der eine Signalgeber (75) eine Achszähleinrichtung verwendet wird, die das Betätigungssignal (St) abgibt, wenn sich Achsen in ihrem Bereich befinden.

6. Verfahren nach Anspruch 3 oder nach Anspruch 4 in dessen Rückbezug auf Anspruch 3,
**dadurch gekennzeichnet, daß**
- als der eine Signalgeber (75) und als der weitere Signalgeber (90) eine einzige Achszähleinrichtung verwendet wird, die das Warnsignal (W) abgibt, wenn ihr Zählerstand von Null auf Eins springt, und die das Betätigungssignal (ST) abgibt, wenn sich ihr Zählerstand um Eins vermindert.

7. Verfahren nach Anspruch 3, nach Anspruch 4 in dessen Rückbezug auf Anspruch 3, nach Anspruch 5 in dessen Rückbezug auf Anspruch 3 oder nach Anspruch 6,
**dadurch gekennzeichnet, daß**
- als Signaleinrichtung (9) eine Einrichtung verwendet wird, die bei Vorliegen des einen Betätigungssignals (St) ein Lichtsignal und bei Vorliegen des Warnsignals (w) ein weiteres Lichtsignal abgibt.

8. Einrichtung zur Spitzensicherung für ein Rangiergleis einer Gleisanlage zum Abstellen von Wageneinheiten gemäß Verfahren des Anspruches 1 mit
- einem im Bereich einer vorbestimmten Stelle des Rangiergleises angebrachten Signalgeber (75), der beim Vorbeifahren einer Wageneinheit ein Betätigungssignal (ST) an eine mit ihm verbundene Signaleinrichtung (70) abgibt,
- einem in Fahrtrichtung vor dem Signalgeber (75) angeordneten weiteren mit der Signaleinrichtung (70) verbundenen Signalgeber (90), der ein Warnsignal (W) für die Signaleinrichtung(70) erzeugt, wenn ihn eine Wageneinheit passiert, und
- einer vor diesem weiteren Signalgeber (90) angeordneten Gleisbremse (95) zum Sichern einer ersten auf dem Gleis abgestellten Wageneinheit gegen unkontrolliertes Weiterrollen an der vorbestimmten Stelle vorbei,
- wobei die beiden Signalgeber (75, 90) und die Gleisbremse (95) derart angeordnet sind, daß
- der Abstand zwischen den beiden Signalgebern (75, 90) mindestens so groß ist wie die längste auf dem Rangiergleis abzustellende Wageneinheit und
- der Abstand zwischen dem weiteren Signalgeber (90) und der Gleisbremse (95) maximal so groß ist wie der kleinste innere Achsenabstand der auf dem Rangiergleis abzustellenden Wageneinheit.

## Claims

1. Method for parking wagon units on a shunting track (5) of a track system (1) which has a feeder track (3), at least one set of points (7) connected to the feeder track (3) and the shunting track (5) which starts from the at least one set of points (7), **characterized in that**
- wagon units are successively moved from the feeder track (3) onto the shunting track (5) via the set of points (7) and are each parked in the vicinity of the set of points by pushing the previously parked wagon units on,
- an activation signal (St) for a signal device (9, 70) provided in the region of the set of points (7) is generated with a signal transmitter (11, 75) mounted in the region of a pre-determined location(13) on the shunting track (5) if, during the pushing on of the parked wagon units, the wagon unit parked first passes the predetermined point (13), and
- the parking of the wagon units on the shunting track (5) is terminated when the signal device (9, 70) is activated.

2. Method according to Claim 1, **characterized in that**
- a track break (95) which is arranged just in front of the signal generator (75) in the direction of travel is activated at the latest when it is detected that the wagon unit parked first is rolling past the predetermined location (85) in an uncontrolled way.

3. Method according to one of the preceding claims, **characterized in that**
- a warning signal (W) for the signal device (70) is generated with a further signal generator (90) which is arranged downstream of the track brake (95) in the direction of travel, at a distance corresponding at maximum to the smallest internal axle distance of the wagon units to be parked,
- when the first axle of the wagon unit parked first passes this further signal generator (90).

4. Method according to one of the preceding claims, **characterized in that**
- rail contacts or wheel sensors are used as signal generators (75, 90).

5. Method according to one of Claims 1 to 3, **characterized in that**
- an axle counting device which outputs the activation signal (St) if there are axles in its range is used as the one signal generator (75).

6. Method according to Claim 3 or according to Claim 4 in its back reference to Claim 3, **characterized in that**
- a single axle counting device which outputs the warning signal (W) if its counter reading jumps from zero to one and which outputs the activation signal (St) if its counter reading drops by one is used as the one signal generator (75)and as the further signal generator (90).

7. Method according to Claim 3, according to Claim 4 in its back reference to Claim 3, according to Claim 5 in its back reference to Claim 3 or according to Claim 6, **characterized in that**
- a device which outputs a light signal when the one activation signal (St) is present and outputs a further light signal when the warning signal (W) is present is used as the signal device (9).

8. Device for peak protection for a shunting track of a track system for parking wagon units according to the method of Claim 1, having
- a signal generator (75) which is mounted in the region of a predetermined location of the shunting track and which outputs an activation signal (St) to a signal device (70) connected to it when it passes by a wagon unit,
- a further signal generator (90) which is arranged upstream of the signal generator (75) in the direction of travel, is connected to the signal device (70) and generates a warning signal (W) for the signal device (70) when a wagon unit passes it, and
- a track brake (95), arranged upstream of this further signal generator (90), for protecting a first wagon unit parked on the track against uncontrolled rolling on past the predetermined location,
- the two signal generators (75, 90) and the track brake (95) being arranged in such a way that
- the distance between the two signal generators (75, 90) is at least as large as the longest wagon unit to be parked on the shunting track, and
- the distance between the further signal generator (90) and the track brake (95) is at maximum as large as the smallest internal axle distance of the wagon unit to be parked on the shunting track.

## Revendications

1. Procédé pour garer des wagons sur une voie (5) de triage d'une installation (1) de voies qui a une voie (3) d'entrée, au moins un aiguillage (7) relié à la voie (3) d'entrée et la voie (5) de triage partant du au moins un aiguillage (7), **caractérisé en ce que**
- des wagons passent l'un après l'autre de la voie (3) d'entrée à la voie (5) de triage en passant par l'aiguillage (7) et sont garés respectivement à proximité de l'aiguillage en poussant plus loin les wagons garés précédemment,
- par un générateur (11, 75) de signaux montés sur la voie (5) de triage dans la région d'un point (13) déterminé à l'avance, il est produit un signal (St) d'actionnement d'un dispositif (9, 70) de signalisation prévu dans la région de l'aiguillage (7) si, lorsque les wagons garés sont poussés plus loin, le wagon garé le premier passe le point (13) déterminé à l'avance et
- lorsque le dispositif (9, 70) de signalisation est actionné, il est mis fin au garage des wagons sur la voie (5) de triage.

2. Procédé suivant la revendication 1,
**caractérisé en ce que**
- au plus tard lorsque l'on constate que le wagon garé en premier roule de manière incontrôlée devant le point (85) déterminé à l'avance, un frein (95) de voie monté juste avant, dans le sens du déplacement, le générateur (75) de signal, est actionné.

3. Procédé suivant l'une des revendications précédentes,
**caractérisé en ce que**
- par un autre générateur (90) de signaux monté en aval dans la direction de déplacement du frein (95) de voie à une distance correspondant au maximum à la distance intérieure entre essieux la plus petite des wagons à garer et en amont dudit un générateur (75) de signalisation, il est produit un signal (W) d'avertissement pour le dispositif (70) de signalisation,
- si le premier essieu du wagon garé en premier passe cet autre générateur (90) de signaux.

4. Procédé suivant l'une des revendications précédentes,
**caractérisé en ce que**
- il est utilisé comme générateur (75, 90) de signaux des contacts de rail ou des capteurs de roue.

5. Procédé suivant l'une des revendications 1 à 3,
**caractérisé en ce que**
- il est utilisé comme ledit un générateur (75) de signaux un dispositif de comptage d'essieux qui émet le signal (St) d'actionnement lorsque des essieux se trouvent dans sa zone.

6. Procédé suivant la revendication 3 ou suivant la revendication 4 en relation avec la revendication 3,
**caractérisé en ce que**
- il est utilisé comme ledit un générateur (75) de signaux et comme l'autre générateur (90) de signaux un dispositif unique de comptage d'essieux qui émet le signal (W) d'avertissement quand son état de compteur passe de zéro à un et qui émet le signal (St) d'actionnement quand son état de compteur diminue de un.

7. Procédé suivant la revendication 3, suivant la revendication 4 dans la mesure où elles se réfèrent à la revendication 3, suivant la revendication 5 dans la mesure où elle se réfère à la revendication 3 ou suivant la revendication 6,
**caractérisé en ce que**
- il est utilisé comme dispositif (9) de signalisation un dispositif qui émet en présence du signal (St) d'actionnement un signal lumineux et en présence du signal (W) d'avertissement un autre signal lumineux.

8. Dispositif de sécurité de pointe pour une voie de triage d'une installation de voies pour garer des wagons suivant le procédé de la revendication 1, comprenant
- un générateur (75) de signaux monté dans la région d'un point déterminé à l'avance de la voie de triage et émettant, lorsqu'un wagon passe devant lui, un signal (ST) d'actionnement vers un dispositif (70) de signalisation qui lui est relié,
- un autre générateur (90) de signaux monté en amont dans le sens de déplacement du générateur (75) de signaux et relié au dispositif (70) de signalisation, qui produit un signal (W) d'avertissement pour le dispositif (70) de signalisation quand un wagon passe devant lui et
- un frein (95) de voie monté en amont de cet autre générateur (90) de signaux pour empêcher un premier wagon garé sur la voie de continuer à rouler de manière incontrôlée en passant devant le point déterminé à l'avance,
- les deux générateurs (75, 90) de signaux et le frein (95) de voie étant disposés de façon à ce que
- la distance entre les deux générateurs (75, 90) de signaux soit au moins aussi grande que le plus grand wagon à garer sur la voie de triage et
- que la distance entre l'autre générateur (90) de signaux et le frein (95) de voie soit au maximum aussi grande que la plus petite distance intérieure entre essieux du wagon à garer sur la voie de triage.
